# EUROPÄISCHE PATENTSCHRIFT

(11) **EP 1 664 499 B1**
(45) Veröffentlichungstag und Bekanntmachung des Hinweises auf die Patenterteilung: **04.07.2007**
(21) Anmeldenummer: 04765039.5
(22) Anmeldetag: 10.09.2004
(51) Int. Cl.: F01N 7/02, F01N 1/02

(54) **ABGASANLAGE FÜR EINE BRENNKRAFTMASCHINE**
EXHAUST SYSTEM FOR AN INTERNAL COMBUSTION ENGINE
SYSTEME D'ECHAPPEMENT POUR MOTEUR A COMBUSTION

(30) Priorität: 02.10.2003 DE 10346479
(43) Veröffentlichungstag der Anmeldung: 07.06.2006
(73) Patentinhaber: Bayerische Motoren Werke Aktiengesellschaft, 80809 München (DE); Friedrich Boysen GmbH & Co. KG, 72213 Altensteig (DE)
(72) Erfinder: MIRLACH, Robert, 82131 Gauting (DE); KOCH Björn, 75389 Neuweiler-Breitenberg (DE)
(74) Vertreter: Manitz, Finsterwald & Partner GbR
(86) Internationale Anmeldenummer: PCT/EP2004/010109
(87) Internationale Veröffentlichungsnummer: WO 2005/033485

(56) Entgegenhaltungen:
- DE-A- 19 743 446
- DE-U- 20 200 754

## Beschreibung

Die Erfindung betrifft eine Abgasanlage gemäß dem Oberbegriff von Anspruch 1.

Derartige Abgasanlagen werden insbesondere in Kraftfahrzeugen serienmäßig eingesetzt, um auf die Schallemission der Brennkraftmaschine Einfluss zu nehmen. Beispielsweise beschreibt die DE 197 43 446 A1 eine gattungsgemäße Abgasanlage für eine Brennkraftmaschine, welche in Hinblick auf einen reduzierten Geräuschpegel von Kraftfahrzeugmotoren eine gute Schalldämpfung über den gesamten Frequenzbereich gewährleistet und dennoch den Abgasdruck auch bei hoher Brennkraftmaschinendrehzahl nicht zu stark ansteigen lässt. Zu diesem Zweck sind zwei parallele Schalldämpfer vorgesehen, welche auf unterschiedliche Frequenzen abgestimmt sind. Beide Schalldämpfer sind einerseits als durchströmte Reflexionsschalldämpfer betreibbar, andererseits kann durch Schließen des Ausgangsrohrs eines Schalldämpfers mittels einer Abgasklappe ein Austreten des Abgasstromes aus dem Schalldämpfer verhindert werden, so dass dieser dann als Helmholtz-Resonator wirkt.

Die mit der DE 197 43 446 A1 beschriebene Abgasanlage umfasst einen Abgasstrang, welcher abschnittsweise parallel ausgebildet ist. Gemäß den Ausführungsbeispielen wird der Abgasstrom den beiden Schalldämpfern eingangsseitig über ein gemeinsames, sich gabelndes Abgasrohr zugeführt und/oder ausgangsseitig zusammengeführt und über ein gemeinsames Abgasrohr abgeführt, respektive ist ein doppelgabelförmiges Kreuzstück als Übersprechstelle vorgesehen.

Nachteiligerweise geht bei einer derartigen Anordnung der typische Klang einer Brennkraftmaschine mit wenigstens zwei Zylinderreihen, wie V8, verloren. Insbesondere gehen die Schwingungen ungerader Ordnungen verloren, es dominiert die Zündordnung (4. Ordnung der Schwingungen) und deren Harmonische. Attribute wie Kraft und Stärke sind nur durch Lautstärke darstellbar, so dass diesbezüglich ein Konflikt zum Komfortanspruch, welcher an den Antrieb gestellt wird, besteht.

Die Kurbelwelle von Mehrzylinderbrennkraftmaschinen entsteht durch Aneinanderreihen der Kurbelkröpfungen der einzelnen Zylinder. Bei der Festlegung der Kröpfungsfolge ist auf möglichst gleichmäßige Zündfolge, auf den Massenausgleich und auf die Drehschwingungen zu achten. Die wechselnden Zylinderdrücke, welcher abhängig von Kröpfungsfolge und Zündfolge über den äußeren Körperschalleitweg die Abgasanlage beaufschlagen, haben maßgeblich Anteil am charakteristischen Brennkraftmaschinengeräusch.

Beispielsweise bei V8-Brennkraftmaschinen ist eine übliche Zündfolge 1-5-4-8-6-3-7-2, wobei die Zylinder 1-4 einer Zylinderbank und die Zylinder 5-8 der anderen Zylinderbank zugeordnet sind. Aufgrund dieser Zündfolge kommt es in jeder Zylinderbank zu bedeutenden Frequenzanteilen in den Schwingungen ungerader Ordnungen, da beispielsweise auf der einen Zylinderbank zwischen Zylinder vier und drei 270° Kurbelwelle und zwischen Zylinder zwei und eins nur 90° Kurbelwelle liegen. Die abgasseitigen Anregespektren beider Zylinderbänke sind wiederum identisch, jedoch phasenverschoben, zueinander.

Aufgabe der Erfindung ist es, eine eingangs genannte Abgasanlage bereitzustellen, mittels welcher ohne übermäßige Lautstärke und somit einem hohen Komfortanspruch genügend, der typische kraftvolle und starke Klang einer Brennkraftmaschine mit mehreren Zylinderbänken, wie einer V8-Brennkraftmaschine, darstellbar ist. Insbesondere sollen die bedeutenden Frequenzanteile in den Schwingungen ungerader Ordnungen erhalten bleiben.

Die Lösung der Aufgabe erfolgt mit den Merkmalen des Anspruchs 1. Gemäß der zugrund liegenden Idee umfasst der erste Schalldämpfer ein Eingangs- und ein Ausgangsrohr, wobei das Ausgangsrohr eine verhältnismäßig geringe Länge aufweist und der zweite Schalldämpfer umfasst ein Eingangs- und ein Ausgangsrohr, wobei das Ausgangsrohr eine verhältnismäßig große Länge aufweist. "Geringe Länge" und "große Länge" bezieht sich dabei auf das Verhältnis der Längen untereinander, wobei eine Länge deutlich größer als die andere ist. Als maßgeblich ist dabei die akustisch wirksame Länge anzusehen, welche durch Abgasein- und Austrittsort bestimmt ist.

Vorteilhafte Ausgestaltungen und Weiterbildungen sind Gegenstand der Unteransprüche.

Vorteilhafte Ausgestaltungen und Weiterbildungen sind Gegenstand der Unteransprüche.

Von besonderem Vorteil ist es, wenn das Ausgangsrohr des zweiten Schalldämpfers zumindest annähernd die zweifache Länge des Ausgangsrohrs des ersten Schalldämpfers aufweist.

Zweckmäßigererweise weist das Ausgangsrohr des zweiten Schalldämpfers, einen zumindest geringfügig größeren Durchmesser als das Ausgangsrohr des ersten Schalldämpfers auf, so dass Gegendruckunterschiede aufgrund des längeren Ausgangsrohrs vermieden werden.

Gemäß einem besonders bevorzugten Ausführungsbeispiel weist der erste Schalldämpfer einen mittels zwei Trennbleche in drei Teilräume unterteilten Innenaufbau auf, wobei das erste Trennblech perforiert und das zweite Trennblech dicht ist. Zwischen erstem und der zweitem Teilraum ist ein Gasaustausch über die Trennwand möglich, die Trennwand zum dritten Teilraum ist dicht geschlossen. Das Eingangsrohr des ersten Schalldämpfers mündet zweckmäßigerweise in den eingangsseitig ersten Teilraum. Vorteilhafterweise führt das Ausgangsrohr ausgehend vom ersten eingangsseitigen Teilraum durch den zweiten und dritten Teilraum hindurch, wobei das Ausgangsrohr sowohl vom ersten Teilraum aus als auch vom ersten Teilraum aus durch den zweiten Teilraum strömungsbeaufschlagbar ist. Als sehr vorteilhaft hat sich der Einsatz eines an das Eingangsrohr anschließenden und sich in den zweiten und dritten Teilraum erstreckenden Resonators erwiesen.

Dem besonders bevorzugten Ausführungsbeispiel zufolge weist der zweite Schalldämpfer einen mittels zwei Trennbleche in drei Teilräume unterteilten Innenaufbau auf, wobei das erste Trennblech dicht und das zweite Trennblech perforiert ist. Zwischen zweitem und der drittem Teilraum ist ein Gasaustausch über die Trennwand möglich, die Trennwand zum ersten Teilraum ist dicht geschlossen. Das Eingangsrohr des zweiten Schalldämpfers verläuft zweckmäßigerweise durch den ersten und zweiten eingangsseitigen Teilraum hindurch und mündet in den dritten Teilraum. Vorteilhafterweise führt das Ausgangsrohr ausgehend vom dritten Teilraum durch den zweiten in den ersten eingangsseitigen Teilraum und bogenförmig gekrümmt zurück durch den zweiten und den dritten Teilraum, wobei das Ausgangsrohr eingangsseitig sowohl vom dritten Teilraum aus als auch vom dritten Teilraum aus durch den zweiten Teilraum strömungsbeaufschlagbar ist. Als sehr vorteilhaft hat sich der Einsatz eines Resonators erwiesen, welcher der dritten Teilraum mit dem ersten Teilraum verbindet.

Nachfolgend ist ein besonders zu bevorzugendes Ausführungsbeispiel der Erfindung unter Bezugnahme auf Figuren näher erläutert, dabei zeigen schematisch und beispielhaft
- Figur 1: eine zweiflutige Abgasanlage für eine V8-Brennkraftmaschine mit Nachschalldämpfer,
- Figur 2: einen ersten Nachschalldämpfer mit einem kurzen Ausgangsrohr sowie
- Figur 3: einen zweiten Nachschalldämpfer mit einem langen Ausgangsrohr.

Figur 1 zeigt eine zweiflutige Abgasanlage 100 mit einem ersten Abgasstrang 102 und einem zweiten Abgasstrang 104 für eine hier nicht näher dargestellte V8-Brennkraftmaschine. Die Brennkraftmaschine umfasst zwei Reihen mit je vier Zylindern, wobei eine erste Zylinderbank mit den Zylindern eins bis vier und eine zweite Zylinderbank mit den Zylindern fünf bis acht gebildet ist. Im Betrieb der Brennkraftmaschine erfolgt eine Zündung in der Reihenfolge 1-5-4-8-6-3-7-2. Die Auslässe der ersten Zylinderbank münden in den Krümmer 106 des ersten Abgasstrangs 102, die Auslässe der zweiten Zylinderbank münden in den Krümmer 108 des zweiten Abgasstrangs 104. An die Krümmer 106, 108 unmittelbar anschließend umfasst jeder Abgasstrang 102, 104 einen motornahen Katalysator 110, 112 zur Abgasnachbehandlung, wobei es sich vorliegend um übliche 3-Wege-Katalysatoren handelt.

Bei Betrieb der Brennkraftmaschine wird durch die periodischen Verbrennungsvorgänge in den Zylindern ein wechselnder Zylinderdruck erzeugt und somit eine (Gas-)Schwingung angeregt, welche als Schall wahrnehmbar ist. Über den äußeren Körperschalleitweg setzt sich der Schall insbesondere durch die Zylinderauslässe und die gesamte Abgasanlage bis zu den Endrohren 124, 126 fort. Maßgeblich beeinflusst wird der Schall durch die in jedem Abgasstrang 102, 104 angeordneten Schalldämpfer. Vorliegend umfasst jeder Abgasstrang 102, 104 als Absorptionsdämpfer ausgebildete Vorschalldämpfer 114, 116 und Mittelschalldämpfer 118 sowie Nachschalldämpfer 124, 126.

Die Abgasanlage 100 ist komplett zweiflutig, in wesentlichen ohne Übersprechstellen, ausgeführt. Es hat sich jedoch als vorteilhaft erwiesen, gegebenenfalls eine oder mehrere minimale Übersprechstellen vorzusehen, so dass ohne nennenswerten Gasaustausch ein weicherer Klang erzielbar ist und diesbezüglich eine Einstellung erfolgen kann. Vorliegend ist im Bereich des Mittelschalldämpfers 118 eine derartige minimale Übersprechstelle vorgesehen, wobei innerhalb des gemeinsamen Mittelschalldämpfers 118 eine innere Trennung erfolgt. Der vordere Bereich des Mittelschalldämpfers 118 ist dem einen Abgasstrang zugeordnet, der hintere Bereich dem anderen.

Die Nachschalldämpfer 124, 126 der Abgasanlage 100 sind entgegen dem ansonsten symmetrischen Aufbau der Abgasanlage 100 unterschiedlich aufgebaut mit dem Ziel durch eine Veränderung der Phasenbeziehung der Einzelmündungen eine Verstärkung der Schwingungen ungerader Ordnungen im Fernfeld außen und im Innengeräusch zu erreichen. Einzelheiten der Nachschalldämpfer 124, 126 sind mit den Figuren 2 und 3 gezeigt und beschrieben.

Der Nachschalldämpfer 120 des ersten Abgasstrangs 102 ist in Figur 2 in zwei Ansichten dargestellt und mit 200 bezeichnet. Der Nachschalldämpfer 200 ist topfartig aus zwei miteinander dicht verbundenen Halbschalen 202 und 204 gebildet, welche einen Innenraum umschließen. Der Innenraum ist durch eine perforierte Trennwand 206 und eine dichte Trennwand 208 in drei Teilräume 210, 212 und 214 unterteilt, wobei der Teilraum 212 mit einem Absorptionsmaterial 228 gefüllt ist. Das Eingangsrohr 216 mündet in den ersten Teilraum 210, es schließt ein sich durch den zweiten Teilraum 212 in den dritten Teilraum 214 erstreckender Resonator 226 an. Das Ausgangsrohr 224 erstreckt sich vom ersten Teilraum 210 durch den zweiten Teilraum 212 und den dritten Teilraum 214. Die Durchströmung des Nachschalldämpfers 200 erfolgt ausgehend vom Einlassrohr 216, welches über Lochungen 218 in den ersten Teilraum 210 mündet über Lochungen 220 im Ausgangsrohr 224 einerseits sowie durch die perforierte Trennwand 206 und den zweiten Teilraum 212 über Lochungen 222 im Ausgangsrohr 224 andererseits.

Der Nachschalldämpfer 122 des zweiten Abgasstrangs 104 ist in Figur 3 in zwei Ansichten dargestellt und mit 300 bezeichnet. Der Nachschalldämpfer 300 ist topfartig aus zwei miteinander dicht verbundenen Halbschalen 302 und 304 gebildet, welche einen Innenraum umschließen. Der Innenraum ist durch eine dichte Trennwand 306 und eine perforierte Trennwand 308 in drei Teilräume 310, 312 und 314 unterteilt, wobei der Teilraum 312 mit einem Absorptionsmaterial 328 gefüllt ist. Das Eingangsrohr 316 verläuft durch den ersten Teilraum 310 und den zweiten Teilraum 312 und mündet in den dritten Teilraum 314. Um einen weicheren Übergang zu erreichte ist das endseitig offene Rohr 316 im Endbereich zusätzlich mit Lochungen 318 versehen. Das Ausgangsrohr 324 erstreckt sich - in der vorliegenden Ansicht vom Eingangsrohr 316 verdeckt - vom dritten Teilraum 314 durch den zweiten Teilraum 312 in den ersten Teilraum 310 und bogenförmig gekrümmt zurück durch den zweiten Teilraum 312 und den dritten Teilraum 314. Die Durchströmung des Nachschalldämpfers 200 erfolgt ausgehend vom Einlassrohr 316, welches in den dritten Teilraum 314 mündet, durch das Ausgangsrohr 324 einerseits sowie durch die perforierte Trennwand 308 und den zweiten Teilraum 312 über hier nicht sichtbare Lochungen im Ausgangsrohr 324 andererseits. Ein Resonator 326 verbindet den dritten Teilraum 314 mit dem ersten Teilraum 310.

## Patentansprüche

1. Abgasanlage für eine Brennkraftmaschine mit einem ersten von einer ersten Zylinderbank ausgehenden, einen durchströmbaren ersten Schalldämpfer, insbesondere Nachschalldämpfer, umfassenden Abgasstrang und wenigstens einem zu diesem parallelen zweiten von einer zweiten Zylinderbank ausgehenden, einen durchströmbaren zweiten Schalldämpfer, insbesondere Nachschalldämpfer, umfassenden Abgasstrang, wobei der erste Schalldämpfer und der zweite Schalldämpfer einen voneinander abweichenden Aufbau aufweisen,
**dadurch gekennzeichnet, dass**
- der erste und der zweite Abgasstrang (102, 104) über die gesamte Länge mit allenfalls einer oder mehreren minimalen Übersprechstellen geführt sind,
- der erste Schalldämpfer (120, 200) ein Eingangs- (216) und ein Ausgangsrohr (224) umfasst,
- der zweite Schalldämpfer (122, 300) ein Eingangs- (316) und ein Ausgangsrohr (324) umfasst,
- das Ausgangsrohr (224) des ersten Schalldämpfers (120, 200) eine gegenüber dem Ausgangsrohr (324) des zweiten Schalldämpfers (122, 300) verhältnismäßig geringe Länge aufweist und
- das Ausgangsrohr (324) des zweiten Schalldämpfers (122, 300) eine gegenüber dem Ausgangsrohr (224) des ersten Schalldämpfers (120, 200) verhältnismäßig große Länge aufweist.

2. Abgasanlage nach Anspruch 1, **dadurch gekennzeichnet, dass** das Ausgangsrohr (224) des zweiten Schalldämpfers (120, 200) zumindest annähernd die zweifache Länge des Ausgangsrohrs (324) des ersten Schalldämpfers (122, 300) aufweist.

3. Abgasanlage nach Anspruch 1 oder 2, **dadurch gekennzeichnet, dass** das Ausgangsrohr (324) des zweiten Schalldämpfers (122, 300) einen zumindest geringfügig größeren Durchmesser als das Ausgangsrohr (224) des ersten Schalldämpfers (120, 200) aufweist.

4. Abgasanlage nach einem der vorhergehenden Ansprüche, **dadurch gekennzeichnet, dass** der erste Schalldämpfer (120, 200) einen mittels zwei Trennbleche (206, 208) in drei Teilräume (210, 212, 214) unterteilten Innenaufbau aufweist, wobei das erste Trennblech (206) perforiert und das zweite Trennblech (208) dicht ist.

5. Abgasanlage nach Anspruch 4, **dadurch gekennzeichnet, dass** das Eingangsrohr (216) in den eingangsseitig ersten Teilraum (210) mündet.

6. Abgasanlage nach Anspruch 4 oder 5, **dadurch gekennzeichnet, dass** das Ausgangsrohr (224) ausgehend vom ersten eingangsseitigen Teilraum (210) durch den zweiten (212) und dritten Teilraum (214) hindurch führt, wobei das Ausgangsrohr (224) sowohl vom ersten Teilraum (210) aus als auch vom ersten Teilraum (210) aus durch den zweiten Teilraum (212) strömungsbeaufschlagbar ist.

7. Abgasanlage nach einem der Ansprüche 4 bis 6, **dadurch gekennzeichnet, dass** sich dem Eingangsrohr (216) ein sich in den zweiten (212) und dritten Teilraum (214) erstreckender Resonator (226) anschließt.

8. Abgasanlage nach einem der vorhergehenden Ansprüche, **dadurch gekennzeichnet, dass** der zweite Schalldämpfer (122, 300) einen mittels zwei Trennbleche (306, 308) in drei Teilräume (310, 312, 314) unterteilten Innenaufbau aufweist, wobei das erste Trennblech (306) dicht und das zweite Trennblech (308) perforiert ist.

9. Abgasanlage nach Anspruch 8, **dadurch gekennzeichnet, dass** das Eingangsrohr (316) durch den ersten (310) und zweiten eingangsseitigen Teilraum (312) hindurch verläuft und in den dritten Teilraum (314) mündet.

10. Abgasanlage nach einem der Ansprüche 8 oder 9, **dadurch gekennzeichnet, dass** das Ausgangsrohr (324) ausgehend vom dritten Teilraum (314) durch den zweiten (312) in den ersten eingangsseitigen Teilraum (310) und bogenförmig gekrümmt zurück durch den zweiten (312) und den dritten Teilraum (314) führt, wobei das Ausgangsrohr (324) eingangsseitig sowohl vom dritten Teilraum (314) aus als auch vom dritten Teilraum (314) aus durch den zweiten Teilraum (312) strömungsbeaufschlagbar ist.

11. Abgasanlage nach einem der Ansprüche 8 bis 10, **dadurch gekennzeichnet, dass** ein Resonator (326) der dritten Teilraum (314) mit dem ersten Teilraum (310) verbindet.

## Claims

1. An exhaust system for an internal combustion engine comprising a first exhaust train starting from a first cylinder bank and including a flow-permeable first muffler, in particular a rear muffler, and at least one second exhaust train parallel thereto, starting from a second cylinder bank and including a flow-permeable second muffler, in particular a rear muffler, wherein the first muffler and the second muffler have a mutually deviating structure,
**characterized in that**
- the first and second exhaust trains (102, 104) are guided over the whole length with at most one cross-over position or with a plurality of minimal cross-over positions;
- the first muffler (120, 200) comprises an inlet pipe (216) and an outlet pipe (224);
- the second muffler (122, 300) comprises an inlet pipe (316) and an outlet pipe (324);
- the outlet pipe (224) of the first muffler (120, 200) has a comparatively small length with respect to the outlet pipe (324) of the second muffler (122, 300); and
- the outlet pipe (324) of the second muffler (122, 300) has a comparatively large length with respect to the outlet pipe (224) of the first muffler (120, 200).

2. An exhaust system in accordance with claim 1, **characterized in that** the outlet pipe (224) of the second muffler (120, 200) has at least approximately twice the length of the outlet pipe (324) of the first muffler (122, 300).

3. An exhaust system in accordance with claim 1 or claim 2, **characterized in that** the outlet pipe (324) of the second muffler (122, 300) has an at least slightly larger diameter than the outlet pipe (224) of the first muffler (120, 200).

4. An exhaust system in accordance with any one of the preceding claims, **characterized in that** the first muffler (120, 200) has an inner structure divided into three part spaces (210, 212, 214) by means of two metal separating sheets (206, 208), with the first metal separating sheet (206) being perforated and the second metal separating sheet (208) being intact.

5. An exhaust system in accordance with claim 4, **characterized in that** the input pipe (216) opens into the first part space (210) at the inlet side.

6. An exhaust system in accordance with claim 4 or claim 5, **characterized in that** the outlet pipe (224) leads, starting from the first part space (210) on the inlet side, through the second part space (212) and the third part space (214), with the outlet pipe (224) being able to be acted on by flow both from the first part space (210) and from the first part space (210) through the second part space (212).

7. An exhaust system in accordance with any one of the claims 4 to 6, **characterized in that** a resonator (226) extending into the second part space (212) and third part space (214) adjoins the inlet pipe (216).

8. An exhaust system in accordance with any one of the preceding claims, **characterized in that** the second muffler (122, 300) has an inner structure divided into three part spaces (310, 312, 314) by means of two metal separating sheets (306, 308), with the first metal separating sheet (306) being intact and the second metal separating sheet (308) being perforated.

9. An exhaust system in accordance with claim 8, **characterized in that** the inlet pipe (316) extends through the first part space (310) and through the second part space (312) at the inlet side and opens into the third part space (314).

10. An exhaust system in accordance with any one of the claims 8 or 9, **characterized in that** the outlet pipe (324) leads through the second part space (312) into the first part space (310) on the inlet side, starting from the third part space (314), and back through the second (312) part space and the third part space (314) in an arcuate curve, with the outlet pipe (324) being able to be acted on by flow at the inlet side both from the third part space (314) and from the third part space (314) through the second part space (312).

11. An exhaust system in accordance with any one of the claims 8 to 10, **characterized in that** a resonator (326) connects the third part space (314) to the first part space (310).

## Revendications

1. Installation d'échappement pour un moteur à combustion, comprenant un premier circuit de gaz d'échappement partant d'une première rangée de cylindres et comprenant un premier silencieux traversé par l'écoulement, en particulier un silencieux finisseur, et au moins un second circuit de gaz d'échappement, parallèle à celui-ci, partant d'une seconde rangée de cylindres et comprenant un second silencieux traversé par l'écoulement, en particulier un silencieux finisseur, le premier silencieux et le second silencieux présentant une structure différente l'un de l'autre,
**caractérisée en ce que**
- le premier et le second circuit de gaz d'échappement (102, 104) sont menés sur la totalité de leur longueur tout au plus avec un ou plusieurs emplacements de diaphonie minimaux,
- le premier silencieux (120, 200) comporte un tube d'entrée (216) et un tube de sortie (224),
- le second silencieux (122, 300) comporte un tube d'entrée (316) et un tube de sortie (324),
- le tube de sortie (224) du premier silencieux (120, 200) présente une longueur comparativement faible par rapport au tube de sortie (324) du second silencieux (122, 300), et
- le tube de sortie (324) du second silencieux (122, 300) présente une longueur comparativement grande par rapport au tube de sortie (224) du premier silencieux (120, 200).

2. Installation d'échappement selon la revendication 1, **caractérisée en ce que** le tube de sortie (224) du second silencieux (120, 200) présente au moins approximativement deux fois la longueur du tube de sortie (324) du premier amortisseur (122, 300).

3. Installation de d'échappement selon la revendication 1 ou 2, **caractérisée en ce que** le tube de sortie (324) du second silencieux (122, 300) présente un diamètre au moins légèrement plus grand que le tube de sortie (224) du premier silencieux (120, 200).

4. Installation d'échappement selon l'une des revendications précédentes, **caractérisée en ce que** le premier silencieux (120, 200) présente une structure intérieure subdivisée en trois compartiments partiels (210, 212, 214) au moyen de deux tôles de séparation (206, 208), la première tôle de séparation (206) étant perforée et la seconde tôle de séparation (208) étant étanche.

5. Installation d'échappement selon la revendication 4, **caractérisée en ce que** le tube d'entrée (216) débouche dans le premier compartiment partiel (210) côté entrée.

6. Installation d'échappement selon la revendication 4 ou 5, **caractérisée en ce que** le tube de sortie (224) est mené, en partant du premier compartiment partiel (210) côté entrée, à travers le second (212) et le troisième (214) compartiment partiel, ledit tube de sortie (224) étant susceptible d'être alimenté en écoulement aussi bien depuis le premier compartiment partiel (210) que depuis le premier compartiment partiel (210) et le second compartiment partiel (212).

7. Installation d'échappement selon l'une des revendications 4 à 6, **caractérisée en ce qu'**un résonateur (226), qui s'étend jusque dans le second (212) et dans le troisième (214) compartiment partiel se raccorde au tube d'entrée (216).

8. Installation d'échappement selon l'une des revendications précédentes, **caractérisée en ce que** le second silencieux (122, 300) présente une structure intérieure subdivisée en trois compartiments partiels (310, 312, 314) au moyen de deux tôles de séparation (306, 308), la première tôle de séparation (306) étant étanche et la seconde tôle de séparation (308) étant perforée.

9. Installation d'échappement selon la revendication 8, **caractérisée en ce que** le tube d'entrée (316) s'étend à travers le premier (310) et le second compartiment partiel (312) côté entrée et débouche dans le troisième compartiment partiel (314).

10. Installation d'échappement selon l'une des revendications 8 ou 9, **caractérisée en ce que** le tube de sortie (324) est mené, en partant du troisième compartiment partiel (314), à travers le second (312) jusque dans le premier compartiment partiel (310) côté entrée et en retour en formant un coude cintré à travers le second (312) et le troisième compartiment partiel (314), ledit tube de sortie (324) étant susceptible d'être alimenté en écoulement du côté entrée aussi bien depuis le troisième compartiment partiel (314) que depuis le troisième compartiment partiel (314) et le second compartiment partiel (312).

11. Installation d'échappement selon l'une des revendications 8 à 10, **caractérisée en ce qu'**un résonateur (326) relie le troisième compartiment partiel (314) au premier compartiment partiel (310).
